# EUROPÄISCHE PATENTSCHRIFT

(11) **EP 1 199 539 B1**
(45) Veröffentlichungstag und Bekanntmachung des Hinweises auf die Patenterteilung: **05.01.2005**
(21) Anmeldenummer: 01123540.5
(22) Anmeldetag: 29.09.2001
(51) Int. Cl.: G01B 3/56, B27G 5/02

(54) **Gehrungslehre für Werkzeugmaschinen**
Mitre gauge for machine tools
Equerre à onglet pour machine-outil

(30) Priorität: 17.10.2000 AT 17752000
(43) Veröffentlichungstag der Anmeldung: 24.04.2002
(73) Patentinhaber: Felder KG, 6060 Hall in Tirol (AT)
(72) Erfinder: Felder, Johann, 6060 Hall in Tirol (CH)
(74) Vertreter: Hefel, Herbert, Dipl.-Ing.

(56) Entgegenhaltungen:
- WO-A-94/25230
- CH-A- 298 216
- DE-C- 236 451
- GB-A- 2 185 436

## Beschreibung

Die Erfindung betrifft eine Gehrungslehre für Werkzeugmaschinen, insbesondere Formatkreissägen, mit ersten und zweiten Anschlagschienen, die rechtwinklig zueinander stehend miteinander verbunden sind und gemeinsam um eine Schwenkachse verschwenkbar auf dem Maschinentisch der Werkzeugmaschine anbringbar sind, wobei die Schwenkachse in der Nähe der von den aneinander angrenzenden Anschlagschienen gebildeten Ecke liegt und eine Einrichtung zur Einstellung des Verschwenkwinkels der Gehrungslehre vorgesehen ist.

Eine derartige Gehrungslehre ist aus der EP 332 906 B1 bekannt. Diese Gehrungslehre ermöglicht es, unterschiedlich breite Leisten auf Gehrung zu schneiden. Zur Bestimmung des Gehrungswinkels ist hierbei eine Richtleiste vorgesehen, die relativ zu den beiden Anschlagschienen über ein zwischen den Anschlagschienen angeordnetes Richtbrett verschwenkbar ist, auf welchem ein Raster angeordnet ist. Durch Ausrichten der Richtleiste auf einen den Breiten der beiden zu bearbeitenden Leisten entsprechenden Rasterpunkt wird die Gehrungslehre relativ zur Ebene der Sägeebene ausgerichtet und in der Folge der Gehrungsschnitt - gegebenenfalls bei beiden Leisten gleichzeitig - ausgeführt. Nachteilig an dieser Gehrungslehre ist es insbesondere, daß aufgrund der begrenzten Feinheit der Rasterung auf der Richtplatte die Einstellgenauigkeit begrenzt ist. Bei einer sehr feinen Rasterung wird überdies das Auffinden des richtigen Rasterpunktes unübersichtlich und Fehler bei der Einstellung sind leicht möglich. Weiters ist eine konkrete Richtplatte mit der darauf angebrachten Rasterung auf einen speziellen Fügewinkel bzw. Zielwinkel, den die beiden zu bearbeitenden Leisten im miteinander verbundenen Zustand zwischen sich einschließen sollen, beschränkt. Die in der EP 0 332 906 B1 gezeigte Richtplatte ist für Füge- bzw. Zielwinkel von 90 ° ausgelegt. Zur Verwendung der Gehrungslehre bei einem anderen herzustellenden Füge- oder Zielwinkel müßte das Raster der Richtplatte verändert werden. Die einstellbaren Breitenwerte der zu schneidenden Leisten sind weiters durch die Größe der Richtplatte begrenzt.

Ein doppelseitiger Gehrungsanschlag ist weiters aus der EP 0 651 690 B1 bekannt. Die Schnittwinkel zur Herstellung der Gehrung der beiden Leisten müssen hier in herkömmlicher Weise berechnet werden. Die Einstellung der berechneten Schnittwinkel kann einerseits mittels einer zwischen den beiden Anschlagleisten sich erstreckenden Winkelskala und einem ortsfest mit dem Maschinentisch verbundenen, der Winkelskala zugeordneten Zeiger oder andererseits mittels eines elektronischen Winkelmeßgeräts erfolgen. Die Winkelskala verläuft dabei, ausgehend von einer der beiden Anschlagschienen, von 0 ° bis 90 °. Eine direkte Einstellung des Schnittwinkels ist somit nur für die Anlage der zu bearbeitenden Leiste an der einen Anschlagschiene möglich. Zur Einstellung des Schnittwinkels der an die andere Anschlagschiene angelegten Leiste muß dieser auf sein Komplementär zu 90 ° umgerechnet werden. Es kann hierbei leicht zu fehlerhaften Einstellungen des Gehrungsanschlags kommen.

Aufgabe der Erfindung ist es, eine Gehrungslehre bereitzustellen, bei der die Schnittwinkel für die gewünschte Gehrung in einfacher Weise bestimmbar und einstellbar sind, wobei die Gehrungslehre für beliebige Zielwinkel zwischen den beiden auf Gehrung zu bringenden Leisten einsetzbar sein soll und die Gefahr von fehlerhaften Einstellungen der Schnittwinkel möglichst verringert werden soll. Erfindungsgemäß gelingt dies dadurch, daß zwei zwischen den Anschlagschienen sich kreisbogenförmig erstreckende Winkelskalen vorhanden sind, wobei auf der ersten Winkelskala der in Abhängigkeit vom Schwenkwinkel der Gehrungslehre beim Schneidvorgang sich ergebende Schnittwinkel für eine an die erste Anschlagschiene angelegte, zu bearbeitende erste Leiste und auf der zweiten Winkelskala der Schnittwinkel für eine an die zweite Anschlagschiene angelegte, zu bearbeitende zweite Leiste ablesbar bzw. einstellbar ist, und daß eine die Schnittwinkel für die beiden miteinander zu verbindenden Leisten berechnende elektronische Recheneinheit vorgesehen ist, welche eine Eingabevorrichtung zur Eingabe der Breiten der beiden Leisten und des Zielwinkels, den die beiden Leisten im miteinander verbundenen Zustand zwischen sich einschließen, sowie eine Anzeigevorrichtung zur Anzeige der bei den beiden Winkelskalen, die den beiden Anschlagschienen zugeordnet sind, jeweils einzustellenden, von der elektronischen Recheneinheit berechneten Schnittwinkel aufweist.

Bei der erfindungsgemäßen Gehrungslehre werden zunächst die Breiten der beiden auf Gehrung zu schneidenden Leisten ebenso wie der Zielwinkel der Verbindung zwischen den beiden Leisten mittels der Eingabevorrichtung in die elektronische Recheneinheit eingegeben. Die an der Anzeigevorrichtung ausgegebenen Werte werden anschließend zur Einstellung der Schnittwinkel an der dem jeweiligen Wert zugehörigen Skala verwendet. Die Schnitte der beiden Leisten können dabei nacheinander oder auch - im Falle eines Zielwinkels von 90 ° - gleichzeitig erfolgen. Die Zuordnung der Skalen zu den beiden Anschlagschienen und zu den ausgegebenen Schnittwinkeln der elektronischen Recheneinheit kann dabei in optisch eindeutiger Weise erfolgen, beispielsweise über entsprechende Beschriftungen oder über eine geeignete Farbcodierung. In einem bevorzugten Ausführungsbeispiel der Erfindung weist die Anzeigevorrichtung der elektronischen Recheneinheit zwei separate Displays zur Anzeige der beiden Schnittwinkel und vorzugsweise auch jeweils eigene Displays zur Anzeige des eingegebenen Werts des Ziel-winkels und der Breiten der beiden Leisten auf.

Weitere Vorteile und Einzelheiten der Erfindung werden im folgenden anhand des in der beiliegenden Zeichnung dargestellten Ausführungsbeispiels der Erfindung erläutert. In der Zeichnung zeiqen:
- Fig. 1: eine Draufsicht auf eine erfindungsgemäße Gehrungslehre;
- Fig. 2: ein vergrößertes Detail Z aus Fig. 1;
- Fig. 3: eine Unteransicht der Gehrungslehre von Fig. 1 (Verlängerungsschiene nicht ausgefahren);
- Fig. 4: eine Seitenansicht der Gehrungslehre von Fig. 1;
- Fig. 5: eine vergrößerte Darstellung einer Anschlagschiene der Gehrungslehre und
- Fig. 6: eine schematische Darstellung zweier auf Gehrung zusammengesetzter Leisten.

In Fig. 6 sind zwei Leisten 1, 2 mit unterschiedlichen Breiten A, B dargestellt, die auf Gehrung geschnitten sind, wobei der von Ihnen eingeschlossene Füge- oder Zielwinkel γ einen Wert ungleich 90 ° aufweist. Die bei den Leisten zu diesem Zweck anzubringenden Schnittwinkel sind mit α bzw. β bezeichnet.

Die Gehrungslehre umfaßt Anschlagschienen 3, 4, die, einen rechten Winkel zwischen sich einschließend, miteinander verbunden sind. Die Anschlagschienen sind gemeinsam um eine Schwenkachse 5 verschwenkbar gelagert, die in der Nähe der von den aneinander angrenzenden Anschlagschienen 3, 4 gebildeten Ecke 34 liegt. Diese Schwenkachse kann direkt in einem Maschinentisch einer Werkzeugmaschine, insbesondere einem in Richtung parallel zu einer von einem Sägeblatt gebildeten Sägeebene verschiebbaren Maschinentisch einer Formatkreissäge, festgelegt sein. Die Schwenkachse 5 kann auch, wie in Fig. 3 dargestellt, an einer Befestigungsleiste 6 vorgesehen sein, die starr mit einer Halterungsleiste 7 verbunden ist, über die die Gehrungslehre mittels eines nach unten reichenden, federartigen Stegs 8 in einer Nut im Maschinentisch einsetzbar ist. In Fig. 1 ist weiters die Sägeebene 9 angedeutet.

Die Befestigungsleiste 6 erstreckt sich entlang der Unterseite einer zwischen den Anschlagschienen 3, 4 vorgesehenen Platte 10. Im Bereich des von der Schwenkachse 5 abgewandten kreisbogenförmigen Randes der Platte 10 erstrecken sich zwischen den Anschlagschienen 3, 4 kreisbogenförmig zwei Winkelskalen 11, 12. Am freien Ende der Befestigungsleiste 6 ist ein Zeiger 13 angebracht, der von einer über die Winkelskalen 11, 12 sich erstreckenden, durchsichtigen Platte gebildet wird, auf der als Zeigerelement eine Linie vorgesehen ist. Auf der Winkelskala 11 kann über diesen Zeiger 13 der Schnittwinkel α abgelesen bzw. eingestellt werden, der sich beim Schnitt einer an die Anschlagschiene 3 angelegten, in der Sägeebene 9 geschnittenen Leiste ergibt. An der Winkelskala 12 kann demgegenüber der Schnittwinkel β für eine an der Anschlagschiene 4 angelegten Leiste eingestellt werden. Der eingestellte Winkel kann mittels der Klemmschraube 14 fixiert werden.

Auf der Platte 10 ist weiters eine mit dieser verbundene elektronische Recheneinheit 15 vorgesehen. Diese weist als Eingabevorrichtung eine Tastatur 16 auf. Um mittels der Gehrungslehre zwei Leisten auf Gehrung zu schneiden, wird in die Eingabevorrichtung 16 zunächst der Füge- bzw. Zielwinkel x, den die beiden miteinander zu verbindenden Leisten im miteinander verbundenen Zustand zwischen sich einschließen, eingegeben und weiters die Breiten A, B der beiden Leisten. Die von der elektronischen Recheneinheit zu berechnenden Schnittwinkel hängen von diesen Werten ab. Die elektronische Recheneinheit umfaßt eine Anzeigevorrichtung mit Displays 18, 19, 20, 21, 22. Die Displays 18, 19, 20 zeigen die eingegebenen Werte für den Zielwinkel χ und die Breiten A, B der beiden Leisten an. Die von der elektronischen Recheneinheit berechneten Schnittwinkel α, β werden an den beiden Displays 21, 22 angezeigt. In der Folge wird zunächst die erste zu bearbeitende Leiste an der Anschlagschiene 3 angeschlagen, der Schnittwinkel α an der Skala 11 eingestellt und der Schnitt durchgeführt, beispielsweise durch Bewegung eines verschiebbaren Maschinentischs einer Formatkreissäge parallel zur Sägeebene. Die an der Anschlagschiene 3 angeschlagene Leiste steht dabei entsprechend weit über die Ecke 34 hinaus. Weiters wird der Vorgang für die zweite, an der Anschlagschiene 4 anzuschlagende Leiste wiederholt, wobei der Schnittwinkel β an der Skala 12 eingestellt wird. Zur eindeutigen Zuordnung der Schnittwinkel, Anschlagschienen und Winkelskalen werden die zueinander gehörenden Teile entsprechend bezeichnet und/oder farblich markiert. So kann das Display 21 sowie die Winkelskala 11 mit α und die Anschlagschiene 3 mit A beschriftet werden, das Display 22, die Winkelskala 12 mit β und die Anschlagschiene 4 mit B. Die die eingegebenen Breiten der zu bearbeitenden Leisten anzeigenden Displays 19, 20 können ebenfalls mit A und B beschriftet sein. Um die Eingabe des Zielwinkels zu erleichtern, könnte für diesen auch ein Wert von 90 ° voreingestellt sein und am Display 18 angezeigt werden, so daß im Falle der Erstellung einer Gehrung mit einem solchen Zielwinkel von 90° der voreingestellte Wert lediglich bestätigt zu werden braucht.

Im Falle eines Zielwinkels von 90 ° können die beiden zu schneidenden Leisten auch gleichzeitig an die Anschlagschienen 3, 4 angeschlagen werden und die Schnitte in einem Arbeitsgang ausgeführt werden (die Sägeebene ist hierbei so parallel zu verschieben, daß sie durch die Ecke 34 verläuft). Die für die Winkel α und β einzustellenden Werte entsprechen in diesem Fall einer einzelnen Schwenkstellung der Gehrungslehre um die Schwenkachse 5.

Für die Eingabe der Breiten der zu bearbeitenden Leisten können verschiedene Maßeinheiten möglich sein, beispielsweise Zoll neben cm, die an der elektronischen Recheneinheit umgestellt werden können.

An den Anschlagschienen 3, 4 sind Anschläge 17, 23 vorgesehen, die in Längsrichtung der Anschlagschienen 3, 4 verschiebbar und in ausgewählten Positionen fixierbar sind (über Klemmschrauben 32) und an denen die der Schnittstelle gegenüberliegenden Stirnseiten der zu bearbeitenden Leisten anlegbar sind. An den Anschlagschienen 3, 4 sind weiters Skalen 24 vorgesehen (vgl. Fig. 5). Die Länge der Leisten nach dem Schnitt können an diesen Skalen abgelesen werden. Um den Einfluß der Verschwenkung der Gehrungslehre um die Schwenkachse 5 zu kompensieren, sind diese Skalen 24 gegenüber der jeweiligen Anschlagschiene verschiebbar (unter Überwindung einer beispielsweise durch ein Federelement hervorgerufenen Reibungskraft). Auf der Anschlagschiene 3, 4 ist zur Einstellung der korrekten Verschiebeposition der Skala 24 eine Markierung 25 angebracht und an der Skala 24 korrespondierende Markierungen nach Art eines Winkeinonius für den jeweils eingestellten Schwenkwinkel.

Die jeweilige Anschlagschiene 3, 4 umfaßt weiters eine Verlängerungsschiene 26, die teleskopartig aus der Anschlagschiene 3, 4 ausziehbar ist. Die Anschläge 17, 23 sind an dieser Verlängerungsschiene anbringbar (in Fig. 2 ist der Anschlag 23 sowohl in der an der Anschlagschiene 3 als auch in der an der Verlängerungsschiene 26 angebrachten Stellung eingezeichnet). Der Meßbereich für die Länge einer mit einem Gehrungsschnitt abzulängenden Leiste kann mittels der Verlängerungsschiene 26 vergrößert werden. Zu diesem Zweck ist an der Verlängerungsschiene ebenfalls eine Skala 27 angebracht, die an der Eintrittstelle der Verlängerungsschiene 26in die Anschlagschiene 3, 4 ablesbar ist. Die Verlängerungsschiene 26 ist in der jeweiligen ausgezogenen Stellung über Klemmschrauben 33 fixierbar. Zur Kompensation der Längenmessung für verschiedene Schwenkstellungen der Gehrungslehre um die Schwenkachse 5 sind hier Markierungen 28 am Endstück 29 der Verlängerungsschiene vorgesehen. Je nach Schwenkwinkel wird der Anschlag 17, 23 entsprechend diesen Markierungen 28 am Endstück 29 festgelegt. Hierzu ist der Anschlag 17, 23 im Endstück 29 entlang Nuten 30 verschiebbar. Im vollständig eingefahrenen Zustand der Verlängerungsschienen 26 schließen diese Nuten 30 an Nuten 31 in den Anschlagschienen 3, 4 an, so daß die Anschläge 17, 23 in einfacher Weise zwischen den Endstücken 29 und den Anschlagschienen 3, 4 verschoben werden können.

Anstelle des dargestellten Zeigers 13, der am freien Ende der Befestigungsleiste 6 angeordnet ist, könnte auch ein direkt am Maschinentisch der Werkzeugmaschine angebrachter Zeiger verwendet werden, insbesondere dann, wenn die Schwenkachse 5 nicht in einer Befestigungsleiste 6, sondern direkt am Maschinentisch vorgesehen ist.

### Legende zu den Hinweisziffern:

- 1: Leiste
- 2: Leiste
- 3: Anschlagschiene
- 4: Anschlagschiene
- 5: Schwenkachse
- 6: Befestigungsleiste
- 7: Halterungsleiste
- 8: Steg
- 9: Sägeebene
- 10: Platte
- 11: Winkelskala
- 12: Winkelskala
- 13: Zeiger
- 14: Klemmschraube
- 15: Recheneinheit
- 16: Eingabevorrichtung
- 17: Anschlag
- 18: Display
- 19: Display
- 20: Display
- 21: Display
- 22: Display
- 23: Anschlag
- 24: Skala
- 25: Markierung
- 26: Verlängerungsschiene
- 27: Skala
- 28: Markierung
- 29: Endstück
- 30: Nut
- 31: Nut
- 32: Klemmschraube
- 33: Klemmschraube
- 34: Ecke

## Patentansprüche

1. Gehrungslehre für Werkzeugmaschinen, insbesondere Formatkreissägen, mit ersten und zweiten Anschlagschienen, die rechtwinklig zueinander stehend miteinander verbunden sind und gemeinsam um eine Schwenkachse verschwenkbar auf dem Maschinentisch der Werkzeugmaschine anbringbar sind, wobei die Schwenkachse in der Nähe der von den aneinander angrenzenden Anschlagschienen gebildeten Ecke liegt und eine Einrichtung zur Einstellung des Verschwenkwinkels der Gehrungslehre vorgesehen ist, **dadurch gekennzeichnet, daß** zwei zwischen den Anschlagschienen (3, 4) sich kreisbogenförmig erstreckende Winkelskalen (11, 12) vorhanden sind, wobei auf der ersten Winkelskala (11) der in Abhängigkeit vom Schwenkwinkel der Gehrungslehre beim Schneidvorgang sich ergebende Schnittwinkel (α) für eine an die erste Anschlagschiene (3) angelegte, zu bearbeitende erste Leiste (1) und auf der zweiten Winkelskala (12) der Schnittwinkel (β) für eine an die zweite Anschlagschiene (4) angelegte, zu bearbeitende zweite Leiste (2) ablesbar bzw. einstellbar ist, und daß eine die Schnittwinkel (α, β) für die beiden miteinander zu verbindenden Leisten (1, 2) berechnende elektronische Recheneinheit (15) vorgesehen ist, welche eine Eingabevorrichtung zur Eingabe der Breiten (A, B) der beiden Leisten (1, 2) und des Zielwinkels (y), den die beiden Leisten (1, 2) im miteinander verbundenen Zustand zwischen sich einschließen, sowie eine Anzeigevorrichtung (18, 19, 20, 21, 22) zur Anzeige der bei den beiden Winkelskalen (11,12), die den beiden Anschlagschienen (3, 4) zugeordnet sind, jeweils einzustellenden, von der elektronischen Recheneinheit (15) berechneten Schnittwinkel (α, β) aufweist.

2. Gehrungslehre nach Anspruch 1, **dadurch gekennzeichnet, daß** die Anzeigevorrichtung den beiden Winkelskalen (11, 12) zugeordnete Displays (21, 22) aufweist, die die auf der jeweiligen Winkelskala (11, 12) einzustellenden Schnittwinkel (α, β) ausgeben.

3. Gehrungslehre nach Anspruch 1 oder Anspruch 2, **dadurch gekennzeichnet, daß** die Anzeigevorrichtung jeweils ein Display (18, 19, 20) für die eingegebenen Werte der Breiten (A, B) der Leisten (1, 2) und den Zielwinkel (γ) auf weist.

4. Gehrungslehre nach einem der Ansprüche 1 bis 3, **dadurch gekennzeichnet, daß** zur Ablesung bzw. Einstellung der beiden Schnittwinkel (α, β) an den beiden Winkelskalen (11, 12) ein gemeinsamer, ortsfest mit dem Maschinentisch verbundener Zeiger (13) vorgesehen ist.

5. Gehrungslehre nach einem der Ansprüche 1 bis 4, **dadurch gekennzeichnet, daß** die beiden Winkelskalen (11, 12) auf einer zwischen den beiden Anschlagschienen (3, 4) angeordneten und mit diesen verbundenen Platte (10) vorgesehen sind, an der auch die elektronische Recheneinheit (15) festgelegt ist.

6. Gehrungslehre nach einem der Ansprüche 1 bis 5, **dadurch gekennzeichnet, daß** an der jeweiligen Anschlagschiene (3, 4) ein in Längsrichtung der Anschlagschiene (3, 4) verschiebbarer Anschlag (17, 23) zur Anlage der der Sägeebene (9) gegenüberliegenden Stirnseite der zu bearbeitenden Leiste vorgesehen ist, wobei an der Anschlagschiene (3, 4) eine Skala (24) zur Anzeige der Schnittlänge der Leiste (1, 2) angeordnet ist und diese Skala (24) verschiebbar in der Anschlagschiene (3, 4) gelagert ist, wobei an der Anschlagschiene (3, 4) eine Markierung (25) und auf der Skala (24) Markierungen vorgesehen sind, die die Position angeben, in die die Skala (24) zur korrekten Ablesung der Länge der geschnittenen Leiste (1, 2) in Abhängigkeit vom jeweils eingestellten Schwenkwinkel zu verschieben ist.

7. Gehrungslehre nach einem der Ansprüche 1 bis 6, **dadurch gekennzeichnet, daß** die jeweilige Anschlagschiene (3, 4) eine Verlängerungsschiene (26) aufweist, die teleskopartig aus der Anschlagschiene (3, 4) ausziehbar ist.

8. Gehrungslehre nach Anspruch 7, **dadurch gekennzeichnet, daß** an der Verlängerungsschiene (26) eine Skala (27) zur Ablesung der Schnittlänge der Leiste angebracht ist, wobei der Anschlag (17, 23) an einem Endstück (29) der Verlängerungsschiene (26) anbringbar, in Längsrichtung der Verlängerungsschiene (26) verschiebbar und in der ausgewählten Verschiebeposition fixierbar ist und am Endstück (29) Markierungen (28) vorgesehen sind, die die Position angeben, in die der Anschlag (17, 23) zur korrekten Ablesung der Länge der geschnittenen Leiste am Endstück (29) in Abhängigkeit vom Schwenkwinkel der Gehrungslehre um die Schwenkachse (5) festzulegen ist.

9. Gehrungslehre nach Anspruch 7 oder Anspruch 8, **dadurch gekennzeichnet, daß** im Endstück (29) der Verlängerungsschiene (26) eine in Längsrichtung sich erstreckende Nut (30) zur Verschiebung und Festlegung des Anschlags (17, 23) vorgesehen ist, wobei die Nut (30) im vollständig eingefahrenen Zustand der Verlängerungsschiene (26) an eine in Längsrichtung der Anschlagschiene (3, 4) sich erstreckende Nut (31) angrenzt.

## Claims

1. A mitre gauge for machine tools, in particular panel saws, with first and second stop rails which are joined to each other at a right angle to each other, which are jointly pivotable about a pivot axis, and capable of being applied to the machine bench of the machine tool, wherein the pivot axis is situated in the vicinity of the comer formed by the mutually adjoining stop rails and a device for setting the pivot angle of the mitre gauge is provided, **characterized in that** two angle scales (11, 12) extending in an arc between the stop rails (3, 4) are present, wherein the cutting angle (α) - occurring in a manner dependent upon the pivoting angle of the mitre gauge during the cutting procedure - for a first strip (1) to be worked and resting against the first stop rail (3) is capable of being read off or set on the first angle scale (11) and the cutting angle (β) for a second strip (2) to be worked and resting against the second stop rail (4) is capable of being read off or set on the second angle scale (12), and an electronic calculator unit (15) is provided which calculates the cutting angles (α, β) for the two strips (1, 2) to be joined to each other and which comprises an input device for feeding in the widths (**A, B**) of the two strips (1, 2) and the target angle (γ), which the two strips (1, 2) form between themselves in the mutually joined state, as well as a display device (18, 19, 20, 21, 22) of the cutting angles (α, **β)** calculated by the electronic calculator unit (15) and to be set in each case in the two angle scales (11, 12) which are associated with the two stop rails (3, 4).

2. A mitre gauge according to Claim 1, **characterized in that** the display device comprises displays which are associated with the two angle scales (11, 12) and which show the cutting angles (α, β) to be set on the respective angle scale (11, 12).

3. A mitre gauge according to Claim 1 or Claim 2, **characterized in that** the display device comprises a display (18, 19, 20) in each case for the fed-in values of the widths (**A, B**) of the strips (1, 2) and for the target angle (γ).

4. A mitre gauge according to one of Claims 1 to 3, **characterized in that** a common pointer (13) connected to the machine bench in an immovable manner is provided in order to read off or set the two cutting angles (α, β) on the two angle scales (11, 12).

5. A mitre gauge according to one of Claims 1 to 4, **characterized in that** the two angle scales (11, 12) are provided on a plate (10) which is arranged between the two stop rails (3, 4) and is connected to the latter and on which the electronic calculator unit (15) is also fixed.

6. A mitre gauge according to one of Claims 1 to 5, **characterized in that** on the respective stop rail (3, 4) a stop (17, 23) displaceable in the longitudinal direction of the stop rail (3, 4) is provided for the abutment of the end face - opposite the plane (9) of the saw - of the strip to be worked, wherein a scale (24) for displaying the cutting length of the strip (1,2) is arranged on the stop rail (3, 4) and the said scale (24) is mounted in the stop rail (3, 4) in a displaceable manner, wherein a marking (25) is provided on the stop rail (3, 4) and markings are provided on the scale (24), the latter markings indicating the position into which the scale (24) is to be displaced in order to read off correctly the length of the cut strip (1, 2) in a manner dependent upon the pivot angle which is set in each case.

7. A mitre gauge according to one of Claims 1 to 6, **characterized in that** the respective stop rail (3, 4) comprises an extension rail (26) which is extractable out of the stop rail (3, 4) in the manner of a telescope.

8. A mitre gauge according to Claim 7, **characterized in that** a scale (27) for reading off the cutting length of the strip is attached to the extension rail (26), wherein the stop (17, 23) is capable of being attached to an end member (29) of the extension rail (26), displaced in the longitudinal direction of the extension rail (26) and fixed in the displacement position selected, and markings (28) are provided on the end member (29) which indicate the position in which the stop (17, 23) is to be fixed in order to read off correctly the length of the cut strip on the end member (29) in a manner dependent upon the pivot angle of the mitre gauge about the pivot axis (5).

9. A mitre gauge according to Claim 7 or Claim 8, **characterized in that** a groove (30) extending in the longitudinal direction for the displacement and fixing of the stop (17, 23) is provided in the end member (29) of the extension rail (26), wherein in the completely retracted state of the extension rail (26) the groove (30) is adjacent to a groove (31) extending in the longitudinal direction of the stop rail (3, 4).

## Revendications

1. Gabarit à onglets pour machines-outils, notamment pour des scies circulaires à format, comprenant des premiers et deuxièmes rails de butée reliés entre eux à angle droit et pouvant être montés conjointement de manière pivotante autour d'un axe de pivotement sur la table de la machine-outil, l'axe de pivotement étant situé à proximité de l'angle formé par les rails de butée adjacents, et un dispositif de réglage de l'angle de pivotement du gabarit à onglets étant prévu,
**caractérisé en ce que**
deux échelles angulaires (11, 12) s'étendant en forme d'arc de cercle entre les rails de butée (3, 4) sont présentes, sur la première échelle angulaire (11) l'angle de coupe (α) résultant de l'angle de coupe du gabarit à onglets lors du processus de coupe pour une première latte (1) à usiner appliquée contre le premier rail de butée (3), et sur la seconde échelle angulaire (12) l'angle de coupe (β) pour une seconde latte (2) à usiner appliquée contre le second rails de butée (4) étant indiqués ou réglables, et une unité de calcul électronique (15) est prévue pour calculer les angles de coupe (α, β) pour les deux lattes (1, 2) à relier l'une à l'autre, cette unité de calcul présente un dispositif d'entrée pour les largeurs (A, B) des deux lattes (1, 2) et l'angle cible (y) formé par les deux lattes (1, 2) à l'état assemblé, ainsi qu'un dispositif d'affichage (18, 19, 20, 21, 22) pour afficher, pour les deux échelles angulaires (11, 12) associées aux deux rails de butée (3, 4), les angles de coupe (α, β) à régler et à calculer respectivement par l'unité de calcul électronique (15).

2. Gabarit à onglets selon la revendication 1,
**caractérisé en ce que**
le dispositif d'affichage présente des displays (écrans d'affichage) associés aux deux échelles angulaires (11, 12), qui indiquent les angles de coupe (α, β) à régler sur l'échelle angulaire (11, 12) respective.

3. Gabarit à onglets selon la revendication 1 ou 2,
**caractérisé en ce que**
le dispositif d'affichage présente chaque fois un display (écrans d'affichage) (18, 19, 20) pour les valeurs entrées des largeurs (A, B) des lattes (1, 2) et l'angle cible (γ).

4. Gabarit à onglets selon l'une quelconque des revendications 1 à 3,
**caractérisé en ce qu'**
pour la lecture ou le réglage des deux angles de coupe (α, β) au niveau il est prévue une aiguille (13) commune reliée de manière fixe à la table de machine des deux échelles angulaires (11, 12).

5. Gabarit à onglets selon l'une quelconque des revendications 1 à 4,
**caractérisé en ce que**
les deux échelles angulaires (11, 12) sont prévues sur une plaque (10) disposée entre les deux rails de butée (3, 4) auxquels elle est reliée, sur cette plaque (10) est également fixée l'unité de calcul électronique (15).

6. Gabarit à onglets selon l'une quelconque des revendications 1 à 5.
**caractérisé en ce qu'**
au niveau de chacun des rails de butée (3, 4) une butée (17, 23) mobile dans le sens longitudinal des rails de butée (3, 4) est prévue pour l'application de la face frontale de la latte à usiner opposée au plan de sciage (9), au niveau du rail de butée (3, 4) une échelle (24) étant disposée pour indiquer la longueur de coupe de la latte (1, 2), et cette échelle (24) étant logée de manière mobile dans le rail de butée (3, 4), un marquage (25) étant prévu sur le rail de butée (3, 4) et des marquages étant prévus sur l'échelle (24) qui indiquent la position dans laquelle doit être déplacée l'échelle (24) pour la lecture correcte de la longueur de la latte (1, 2) coupée en fonction de l'angle de pivotement respectivement ajusté.

7. Gabarit à onglets selon l'une quelconque des revendications 1 à 6,
**caractérisé en ce que**
le rail de butée (3, 4) respectif présente un rail de prolongement (26) pouvant être extrait de manière télescopique du rail de butée (3, 4).

8. Gabarit à onglets selon la revendication 7,
**caractérisé en ce que**
sur le rail de prolongement (26) est disposée une échelle (27) pour la lecture de la longueur de coupe de la latte, la butée (17, 23) pouvant être disposée au niveau d'une pièce d'extrémité (29) du rail de prolongement (26), mobile dans le sens longitudinal du rail de prolongement (26) et fixée dans la position de déplacement choisie, et sur la pièce d'extrémité (29) des marquages (28) sont prévus qui indiquent la position dans laquelle la butée (17, 23) doit être fixée pour la lecture correcte de la longueur de la latte coupée au niveau de la pièce d'extrémité (29) en fonction de l'angle de pivotement du gabarit à onglets autour de l'axe de pivotement (5).

9. Gabarit à onglets selon la revendication 7,
**caractérisé en ce que**
dans la pièce d'extrémité (29) du rail de prolongement (26) une rainure (30) s'étendant dans le sens longitudinal est prévue pour le déplacement et la fixation de la butée (17, 23), la rainure (30), à l'état complètement rentré du rail de prolongement (26), étant adjacente à une rainure (31) s'étendant dans le sens longitudinal du rail de butée (3, 4).
